# EUROPÄISCHE PATENTSCHRIFT

(11) **EP 0 028 000 B1**
(45) Veröffentlichungstag und Bekanntmachung des Hinweises auf die Patenterteilung: **27.04.1983**
(21) Anmeldenummer: 80106423.9
(22) Anmeldetag: 21.10.1980
(51) Int. Cl.: H01H 13/02, H01H 1/26

(54) **Drucktaste**
Push-button switch
Interrupteur à bouton-poussoir

(30) Priorität: 30.10.1979 DE 2943855
(43) Veröffentlichungstag der Anmeldung: 06.05.1981
(73) Patentinhaber: SIEMENS AKTIENGESELLSCHAFT, 80333 München (DE)
(72) Erfinder: Keprda, Jaroslav, D-8000 München 71 (DE); Dellaert, Eugéne, B-9990 Maldegem (BE)

## Beschreibung

Die Erfindung bezieht sich auf eine Drucktaste mit einem in einem Tastengehäuse geradlinig gegen die Kraft eines Federelementes von einer tastenbasisfernen in eine tastenbasisnahe Position und dabei zwischen gehäuseseitigen Anschlägen bewegbaren Betätigungskörper und mit zwei blattfederartigen, einseitig im Gehäuse mit Querstücken fixierten Schaltelementen, die parallel zum Tastenweg angeordnet sind und mit ihrem freien Ende von der Tastenbasis abgewandt in Abhängigkeit von der jeweiligen Position des Betätigungskörpers entweder an einem, dem jeweiligen Schaltelement zugeordneten, aus dem Gehäuse herausgeführten Anschlusselement oder an dem Betätigungskörper oder einem Nocken des Betätigungskörpers federnd abgestützt sind, wobei die Anschlusselemente im Tastengehäuse fixiert sind.

Eine solche Taste ist aus der US-A-3 708 635 bekannt. Bei dieser bekannten Taste bildet jedes Schaltelement zusammen mit dem zugehörigen Anschlusselement, die beide mit aus dem Tastengehäuse ragenden Anschlüssen versehen sind, jeweils einen Tastenkontakt, wobei der eine Tastenkontakt z.B. ein Arbeits- und der andere Tastenkontakt ein Ruhekontakt ist. Bei der Bewegung des Betätitungskörpers wird also der eine Kontakt geschlossen und der andere Kontakt geöffnet. Wird nur ein Kontakt benötigt, so muss man eben den anderen Kontakt unangeschlossen lassen.

Besonders Tasten mit nur einem Tastenkontakt werden für den Aufbau von Tastaturen und ähnlichem in sehr grossen Stückzahlen benötigt. Diese Tasten werden dabei in Rasterbohrungen einer Leiterplatte nebeneinander verlötet, wobei keine Lötmitteldämpfe ins Innere des Tastengehäuses dringen dürfen. Es ist daher erwünscht, besonders bei einer Taste mit nur einem Kontakt ein zu den Anschlüssen hin möglichst dichtes Tastengehäuse bei unkomplizierter Herstellbarkeit der Taste zu besitzen, ohne dass dadurch eine Umfunktionierung der Taste besonders erschwert wird.

Aufgabe vorliegender Erfindung ist es daher, eine Taste der eingangs genannten Art so auszubilden, dass eine Taste mit voneinander verschiedenen Tastenfunktionen unschwierig erhalten werden kann, die bei einer Ausbildung als Taste mit nur einem nach aussen wirkenden Kontakt eine dichte Ausbildung einer von den Anschlüssen der Taste durchdrungenen Gehäusebodenplatte ermöglicht.

Erfindungsgemäss ergibt sich die Lösung dieser Aufgabe dadurch, dass bei der Drucktaste der eingangs genannten Art die beiden Schaltelemente über ihre voneinander trennbar ausgebildeten Querstücke miteinander verbunden sind.

Auf diese Weise lässt sich vorteilhaft durch einfaches Durchtrennen der zusammenhängenden Querstücke eine Drucktaste mit zwei zueinander parallel wirksamen Tastenkontakten erhalten, während zunächst eine Drucktaste vorliegt, bei der die beweglichen Kontakte (Schaltelemente) nur über die Anschlusselemente mit der Aussenwelt der Taste in Verbindung stehen müssen. Da die Anschlusselemente aber z.B. als Stifte ausgebildet werden können, die unkompliziert in einer Bodenplatte der Drucktaste so verankert werden können, dass sie dabei von der Kunststoffmasse der Bodenplatte im Durchdringungsbereich umschlossen werden, kann die Bodenplatte der Drucktaste vollkommen dicht ausgebildet werden. Darüber sind bei der Drucktaste die beweglichen Kontakte (Schaltelemente) von den Anschlusselementen unabhängig herstellbare und mit diesen niemals ständig zusammenhängende Körper, was ihre Herstellung und ihren Einbau in das Tastengehäuse wesentlich erleichtert.

Weitere Ausgestaltungen der Drucktaste sehen vor, dass jedes Schaltelement aus einem U-Schenkel eines U-förmig gebogenen Federbleches besteht und dass der Gegenschenkel mit dem Querstück versehen ist, dass das Tastengehäuse aus einem Oberteil und einer Gehäusebodenplatte besteht, und dass die Querstücke durch Verrastung dieser beiden Teile miteinander im Gehäuse einklemmbar sind, dass die blattförmigen Querstücke zumindest an ihrem, dem Gehäuseoberteil zugewandten Rand mit dreieckförmigen Vorsprüngen versehen sind, dass der Betätigungskörper für jedes Schaltelement jeweils einen Nocken aufweist, und dass diese Nocken entweder mit synchroner oder mit gegeneinander verschobener Wirkung versehen sind, dass einer der Nocken derart ausgebildet ist, dass lediglich ein vom Nocken abstehender Höcker auf das Schaltelement einwirkt, und dass schliesslich die Schaltelemente lediglich auf einer Seite des Betätigungskörpers im Tastengehäuse angeordnet sind, und dass auf der anderen Seite des Betätigungskörpers im Tastengehäuse Ausnehmungen zur Ausnahme von elektrischen Lichtquellen und/oder sonstigen elektrischen Bauelementen vorgesehen sind.

Ein Ausführungsbeispiel der Erfindung wird nachfolgend anhand von fünf Figuren noch näher erläutert. Dabei zeigen, mehr oder weniger stark vergrössert und teilweise geschnitten dargestellt,
Fig. 1 eine Seitenansicht der Taste,
Fig. 2 eine Seitenansicht eines Schaltelementes mit seinem Gegenschenkel,
Fig. 3 eine Vorderansicht zweier Schaltelemente, die über ihre Gegenschenkel und die Querstücke miteinander verbunden sind, mit an den Querstücken abtrennbar befestigten Anschlusselementen (strichliert angedeutet),
Fig. 4 einen Betätigungskörper mit vier voneinander verschiedenen in unterschiedlicher Weise ausgebildeten und/oder angeordneten Betätigungsnocken und
Fig. 5 eine Ansicht der Taste von oben.

Im einzelnen ist den Figuren zu entnehmen, dass in einem aus einer Gehäusebodenplatte 1 und einem Gehäuseoberteil 2 bestehenden Tastengehäuse ein Betätigungskörper 3 angeordnet ist. Der Betätigungskörper 3 ist mit einem zentralen Führungs-Stift 4 in einer zylindrischen Ausnehmung 5 der Gehäusebodenplatte 1 so gelagert, dass er zwischen einer tastenbasisfemen Position (wie in Fig. 1 dargestellt) und einer tastenbasisnahen Position geradlinig hin-und herbewegt werden kann. Eine einerseits an der Bodenplatte 1, andererseits am Betätitungskörper 3 abgestützte, vorgespannte Schraubendruckfeder 6 hält den Betätigungskörper 3, wenn keine äussere Kraft auf diesen einwirkt, in seiner tastenbasisfernen Position fest. Der Betätitungskörper 3 stützt sich dabei mit Anschlägen 7 (Fig. 5) an dem Gehäuseoberteil 2 ab.

Parallel zum Weg des Betätigungskörpers 3 sind im Tastengehäuse 1, 2 zwei blattfederartige Schaltelemente 8 angeordnet. Die Schaltelemente 8 werden jeweils durch den einen Schenkel eines U-förmig gebogenen Federbleches 9 (Fig. 2) gebildet, wobei sich das freie Ende 19 des Schaltlementes 8 auf der tastenbasisfemen Seite des Schaltelementes 8 befindet. Jeder Gegenschenkel eines Schaltelementes 8 weist ein Querstück 10 auf (Fig. 3), das bei der Verbindung von Gehäusebodenplatte 1 und Gehäuseoberteil 2 in einer Ausnehmung 11 (Fig. 1 ) des Tastengehäuses eingeklemmt wird und dadurch das zugeordnete Schaltelement 8 lagerichtig im Gehäuse fixiert. Am oberen Rand 12 der Querstücke 10 vorgesehene dreieckförmige Vorsprünge 13 graben sich dabei in die Kunststoffmasse des Gehäuseoberteiles 2 ein und sorgen für eine rüttelsichere Befestigung der Schaltelemente 8.

Die beiden Schaltelemente 8 einer Taste hängen über einen heraustrennbaren Abschnitt 14 ihrer zugeordneten Querstücke 10 zusammen (Fig. 3). Ausserdem ist an jedem Querstück 10 eines Schaltelementes 8 ein von dem Querstück abtrennbares Anschlusselement 15 vorgesehen (Fig. 3). Die Gehäusebodenplatte 1 weist kaminartige Kanäle 29 (Fig. 1) auf, die sich von der Ausnehmung 11 ausgehend, zu der vom Gehäuseoberteil 2 abgewandten Seite der Gehäusebodenplatte 1 erstrecken und parallel zurAusnehmung 5 gerichtet sind. Sie dienen zur Aufnahme eines mittleren Abschnittes 17 der Anschlusselemente 15. Diese Kanäle erzeugen einen labyrinthartigen Umweg für die beim Einlöten der aus dem Tastengehäuse 1, 2 vorstehenden Anschlusselemente 15 auftretenden Lötmitteldämpfe und erschweren dadurch deren Eindringen in das Gehäuse über die Durchtrittsstellen der Anschlusselemente 15 in der Gehäusebodenplatte 1.

Parallel zum Weg des Betätigungskörpers 3 gerichtet, sind in der Gehäusebodenplatte 1 als ortsfeste Kontakte der Taste stiftförmige Anschlusselemente 18 fixiert und so angeordnet, dass das freie Ende 19 der Schaltelemente 8, das zur Bildung einer eindeutigen Kontaktstelle mit einer bogenförmigen Kröpfung 28 versehen ist, immer dann, wenn der Betätigungskörper 3 nicht auf das jeweilige Schaltelement 8 einwirkt, einem ins Gehäuseinnere ragenden Abschnitt eines der Anschlusselemente 18 federnd anliegt.

Die Breite jedes Schaltelementes 8 ist so bemessen, dass neben einem von dem Anschlusselement 18 abgeschatteten Bereich des Schaltelementes 8 ein sich parallel dazu erstreckender Bereich des Schaltelementes ergibt, in dem an dem Betätigungskörper 3 vorgesehene Nocken 20 auf das Schaltelement einwirken können. Entsprechend der jeweiligen Ausbildung eines Nockens 20, vgl. hierzu insbesondere Fig. 4 kann erreicht werden, dass z.B. bei der Bewegung des Betätigungskörpers 3 nur ein dem Nocken aufgesetzter Höcker 21 ein kurzzeitiges Abheben der Kröpfung 28 des Schaltelementes 8 vom Anschlusselement 18 bewirkt. Eine solche Funktion ist z.B. erwünscht, wenn lediglich eine geringe Reibbewegung zwischen dem Schaltelement 8 und der Kröpfung 28 zur Kontaktreinigung bewirkt werden soll, um eine sichere Kontaktgabe zwischen diesen beiden Teilen sicherzustellen. Dies ist z.B. erforderlich, wenn einer der beiden Schaltelemente 8. lediglich zur dauernden Kontaktgabe mit einem Anschlusselement 18 vorgesehen ist und die eigentliche Tastenkontaktbrücke durch das andere Schaltelement 8 realisiert ist. Der von der Taste zu beeinflussende Stromkreis verläuft dabei von dem einen Anschlusselement 18 überein Schaltelement8, dessen Gegenschenkel 16, die beiden miteinander verbundenen Querstücke 10 zum Gegenschenkel 16 des anderen Schaltelementes 8 und von diesem zu dem anderen Anschlusselement 18. Wird dabei eines der beiden Schaltelemente 8 entweder in der tastenbasisfernen oder tastenbasisnahen Position des Betätigungskörpers 3 durch den Nocken 20 von dem zugeordneten Anschlusselement 18 abgehoben, so wirkt dadurch die Taste entweder als Arbeitskontakt oder als Ruhekontakt. Die Anschlusselemente 15 der Querstücke 10 sind dabei nicht erforderlich.

Trennt man dagegen die den beiden Schaltelementen 8 zugeordneten Querstücke 10 voneinander, so kann eine elektrische Verbindung eines Schaltelementes 8 nach aussen nur über die abtrennbaren Anschlusselemente 15 erfolgen. Verwendet man dabei für beide Schaltelemente 8 z.B. die Nocken 20a, 20b oder 20c (Fig. 4) so realisiert die Taste zwei Arbeitskontakte oder zwei Ruhekontakte.

Verwendet man z.B. für das eine Schaltelement 8 einen Nocken 20a und für das andere Schaltelement entweder einen Nocken 20b oder 20c (Fig. 4), so bedeutet dies, dass der Nocken 20a sein zugeordnetes Schaltelement 8 in der tastenbasisfernen Position des Betätigungskörpers 3 von seinem zugeordneten Anschlusselement 18 abhebt, während die Nocken 20b oder 20c dies erst dann bewirken, wenn sich der Betätigungskörper 3 in seiner tastenbasisnahen Position befindet. Dabei kann durch entsprechende Wahl der Wirkungsabschnitte der Nocken (20b oder 20c) erreicht werden, dass das von ihnen beeinflusste Schaltelement 8 erst dann von seinem zugeordneten Anschlusselement 18 abhebt, wenn das von dem Nocken 20a beeinflusste Schaltelement sein zugeordnetes Schaltelement 18 schon berührt hat (nichtunterbrechende Schaltweise), dies bedeutetz.B. die Verwendung des Nockens 20c oder dass das dem Nocken 20b zugeordnete Schaltelement 8 von seinem Anschlusselement 18 schon abgehoben wird, bevor das dem Nocken 20a zugeordnete Schaltelement sein Anschlusselement 18 berühren kann (unterbrechende Schaltweise). Die Taste arbeitet dabei z.B. als Umschalter, wenn die Querstücke 10 miteinander verbunden sind und mindestens eines der zwei abtrennbaren Anschlusselemente 15 verwendet wird, oder mit zwei Arbeitskontakten, wenn die Querstücke 10 getrennt sind und beide abtrennbare Anschlusselemente 15 verwendet werden.

Der Höcker 21 kann auch bei einem Nocken 20a, 20b oder 20c verwendet werden, um (vgl. Fig. 1) beim Bewegen des Betätigungskörpers 3 von seiner tastenbasisfernen Stellung in seine tastenbasisnahe Stellung eine Art Rast zu erzeugen. Dieser Rasteffekt wird durch die von dem Höcker 21 bewirkte zusätzliche Auslenkung des Schaltelementes 8 verursacht.

Durch die spezielle konstruktive Auslegung der bei der Taste verwendeten Schaltelemente 8 ist es möglich, den Tastenraum auf einer Seite des Betätigungskörpers 3 zur Unterbringung von Leuchtdioden 22 sowie einer Diode 23, zu nutzen. Die genannten Bauelemente werden dabei in entsprechend geformte Ausnehmungen der Gehäusebodenplatte 1 eingesetzt und in diesen durch entsprechend geformte z.B. Nasen 24 des Gehäuseoberteiles 2 beim Zusammenfügen von Gehäusebodenplatte 1 und Gehäuseoberteil 2 verriegelt.

Die Verbindung von Gehäusebodenplatte 1 und Gehäuseoberteil 2 erfolgt mit Hilfe von Vorsprüngen 26 (Fig. 1) die in fensterartige Aussparungen 25 am Gehäuseoberteil 2 einrasten, wobei diese Aussparungen 25 in Wänden 27 des Oberteiles vorgesehen sind, die elastisch durch die Vorsprünge 26 ausbiegbar sind.

Zur genauen Fixierung solcher Tasten auf einer Leiterplatte sind zwei mit der Gehäusebodenplatte 1 einstückig verbundene und in die Leiterplatte hineinragende Zentrierstifte 30 vorgesehen. Einer der Stifte ist zum Toleranzausgleich oval ausgebildet, der andere ist an seinem Umfang mit drei oder mehreren dreieckförmigen Ansätzen 31 versehen; diese Ansätze sind so bemessen, dass sie sich beim Aufsetzen der Tasten auf die Leiterplatte in den Rand der für die Zentrierstifte 30 vorgesehenen Bohrungen der Leiterplatte eingraben, wodurch ein Verklemmen der Taste an der Leiterplatte bewirkt wird. Die Taste wird dadurch bei weiteren Bearbeitungsgängen an der Leiterplatte in ihrer ursprünglichen Lage festgehalten (ein Aufschwimmen beim Schwall-Löten durch den dabei entstehenden Druck der Flussmitteldämpfe und des Schwalles wird dabei ohne aufwendige zusätzliche Massnahmen - wie z.B. Haltevorrichtungen - verhindert).

## Patentansprüche

1. Drucktaste mit einem in einem Tastengehäuse (1,2) geradlinig gegen die Kraft eines Federelementes (6) von einer tastenbasisfernen in eine tastenbasisnahe Position und dabei zwischen gehäuseseitigen Anschlägen bewegbaren Betätigungskörper (3) und mit zwei blattfederartigen, einseitig im Gehäuse mit Querstücken (10) fixierten Schaltelementen (8), die parallel zum Tastenweg angeordnet sind und mit ihrem freien Ende von der Tastenbasis abgewandt in Abhängigkeit von der jeweiligen Position des Betätigungskörpers (3) entweder an einem, dem jeweiligen Schaltelement (8) zugeordneten, aus dem Tastengehäuse (1,2) herausgeführten Anschlusselement (18) oder an dem Betätigungskörper (3) oder einem Nocken (20) des Betätigungskörpers (3) federnd abgestützt sind, wobei die Anschlusselemente (18) im Tastengehäuse (1,2) fixiert sind, dadurch gekennzeichnet, dass die beiden Schaltelemente (8) über ihre voneinander trennbar ausgebildeten Querstücke (10) miteinander verbunden sind.

2. Drucktaste nach Anspruch 1, dadurch gekennzeichnet, dass jedes Schaltelement (8) aus einem U-Schenkel eines U-förmig gebogenen Federbleches (9) besteht, und dass der Gegenschenkel (16) mit dem Querstück (10) versehen ist.

3. Drucktaste nach Anspruch 2, dadurch gekennzeichnet, dass das Tastengehäuse (1,2) aus einem Oberteil (2) und einer Gehäusebodenplatte (1) besteht, und dass die Querstücke (10) durch Verrastung dieser beiden Teile miteinander im Gehäuse einklemmbar sind.

4. Drucktaste nach Anspruch 3, dadurch gekennzeichnet, dass die blattförmigen Querstücke (10) zumindest an ihrem, dem Gehäuseoberteil zugewandten Rand mit dreieckförmigen Vorsprüngen (13) versehen sind.

5. Drucktaste nach einem der vorhergehenden Ansprüche, dadurch gekennzeichnet, dass der Betätigungskörper (3) für jedes Schaltelement (8) jeweils einen Nocken (20) aufweist, und dass diese Nocken entweder mit synchroner oder mit gegeneinander verschobener Wirkung versehen sind.

6. Drucktaste nach Anspruch 5, dadurch gekennzeichnet, dass einer der Nocken derart ausgebildet ist, dass lediglich ein vom Nocken (20) abstehender Höcker (21) auf das Schaltelement (8) einwirkt.

7. Drucktaste nach einem der vorhergehenden Ansprüche, dadurch gekennzeichnet, dass die Schaltelemente (8) lediglich auf einer Seite des Betätigungskörpers (3) im Tastengehäuse (1,2) angeordnet sind, und dass auf der anderen Seite des Betätigungskörpers (3) im Tastengehäuse (1,2) Ausnehmungen zur Aufnahme von elektrischen Lichtquellen (22) und/oder sonstigen elektrischen Bauelementen (23) vorgesehen sind.

## Claims

1. Push-button comprising an actuating body (3) movable in a straight line in a push-button housing (1, 2) against the force of a spring element (6) from a position remote from the base of the push-button to a position adjacent to the base of the push-button, between stop means arranged in the side of the housing, and two switching elements (8) in the form of leaf springs which are arranged parallel to the push-button path and which at one side are fixed in the housing by transverse parts (10) and the free ends of which, remote from the base of the push-button, are resiliently supported, depending upon the particular position of the actuating body (3), either against respective connecting elements (18), each of which is allocated to the particular switching element (8) and is led out of the push-button housing (1,2), or against the actuating body (3), or against a cam (20) of the actuating body (3), the connecting elements (18) being fixed in the push-button housing (1, 2), characterised in that the two switching elements (8) are connected to one another by their transverse parts (10) which are designed to be separable from one another.

2. A push-button according to claim 1, characterised in that each switching element (8) consists of an arm of the U of a spring plate (9) which is bent into the form of a U; and that the other arm (16) is provided with the transverse part (10).

3. A push-button according to claim 2, characterised in that the push-button housing (1, 2) consists of an upper part (2) and a housing base plate (1), and that the transverse parts (10) can be clamped to one another in the housing by locking of these two components.

4. A push-button according to claim 3, characterised in that the leaf-shaped transverse parts (10) are provided with triangular projections (13) at least at the edge of said parts facing towards the upper part of the housing.

5. A push-button according to one of the preceding claims, characterised in that, for each switching element (8), the actuating body (3) has a respective cam (20); and that these cams are provided either with synchronous or with mutually offset actions.

6. A push-button according to claim 5, characterised in that one of said cams is so designed that only a protuberance (21) outstandig from the cam (20) acts upon the switching element (8).

7. A push-button according to one of the preceding claims, characterised in that the switching elements (8) are arranged on one side only of the actuating body (3) in the push-button housing (1, 2); and that, on the other side of the actuating body (3) in the push-button housing (1, 2), there are provided recesses for the accommodation of electric light sources (22) and/or other electrical components (23).

## Revendications

1. Bouton-poussoir qui comprend un corps d'actionnement (3) qui peut être déplacé rectilignement dans un boîtier de bouton-poussoir (1,2), à l'encontre de la force d'un élément à ressorts (6), d'une position éloignée de la base du bouton-poussoir dans une position proche de la base du bouton-poussoir et, ce faisant, entre des butées prévues du côté du boîtier, ainsi que deux éléments de commutation (8), du type de ressorts à lames, qui sont fixés d'un côté dans le boîtier à l'aide de pièces transversales (10) et qui sont disposés parallèlement au trajet du bouton-poussoir et dont l'extrémité libre, opposé à la base du bouton-poussoir, s'appuie élastiquement soit sur un élément de raccordement (18) qui sort du boîtier de bouton-poussoir (1,2) et est associé à l'élément de commutation respectif (8), soit sur le corps d'actionnement (3) ou sur une came (20) du corps d'actionnement (3), et fonction de la position respective du corps d'actionnement (3), les éléments de raccordement (18) étant fixés dans le boîtier de bouton-poussoir (1,2), caractérisé par le fait que les deux éléments de commutation (8) sont réunis par l'intermédiaire de leurs pièces transversales (10) agencées de manière à pouvoir être séparées l'une de l'autre.

2. Bouton-poussoir selon la revendication 1, caractérisé par le fait que chaque élément de commutation (8) est constitué par une branche de U d'une tôle élastique (9) repliée en forme de U, et que la branche antagoniste (16) est munie de la pièce transversale (10).

3. Bouton-poussoir selon la revendication 2, caractérisé par le fait que le boîtier de bouton-poussoir (1,2) est constitué par une partie supérieure (2) et une plaque de base (1) de boîtier, et que les pièces transversales (10) sont serrées l'une avec l'autre dans le boîtier par encliquetage de ces deux parties.

4. Bouton-poussoir selon la revendication 3, caractérisé par le fait que les pièces transversales (10) en forme de lames sont munies d'ergots triangulaires (13), au moins sur leur bord tourné vers la partie supérieure de boîtier.

5. Bouton-poussoir selon l'une des revendications précédentes, caractérisé par le fait que le corps d'actionnement (3) comporte respectivement une came (20) pour chaque élément de commutation (8), et que ces cames fonctionnent soit en synchronisme soit de façon décalée l'une par rapport à l'autre.

6. Bouton-poussoir selon la revendication 5, caractérisé par le fait qu'une des cames est agencée de manière que seule une bosse (21) s'écartant de la came (20) agissesurl'élémentdecommutation (8).

7. Bouton-poussoir selon l'une des revendications précédentes, caractérisé par le fait que les éléments de commutation (8) sont disposés dans le boîtier de bouton-poussoir (1,2) uniquement d'un côté du corps d'actionnement (3), et que de l'autre côté du corps d'actionnement (3) sont prévues dans le boîtier du bouton-poussoir (1,2) des évidements pour recevoir des sources lumineuses électriques (22) et/ou d'autres composants électriques (23).
